# FASCICULE DE BREVET EUROPEEN

(11) **EP 2 734 079 B1**
(45) Date de publication et mention de la délivrance du brevet: **09.09.2015**
(21) Numéro de dépôt: 12750428.0
(22) Date de dépôt: 19.07.2012
(51) Int. Cl.: A45D 34/04, B05B 11/00

(54) **SYSTEME DE DISTRIBUTION D'UN PRODUIT FLUIDE CONDITIONNE DANS UN FLACON**
SYSTEM ZUR AUSGABE EINES FLÜSSIGPRODUKTS IN EINER FLASCHE
SYSTEM FOR DISPENSING A FLUID PRODUCT PACKAGED IN A BOTTLE

(30) Priorité: 21.07.2011 FR 1156641
(43) Date de publication de la demande: 28.05.2014
(73) Titulaire: Albéa le Tréport, 76470 Le Tréport (FR)
(72) Inventeur: BLOC, Richard, F-76370 Derchigny-Graincourt (FR); IMENEZ, Hervé, F-80210 Feuquières en Vimeu (FR)
(74) Mandataire: Gevers France
(86) Numéro de dépôt international: PCT/FR2012/051721
(87) Numéro de publication internationale: WO 2013/011246

(56) Documents cités:
- WO-A2-2010/071309
- KR-U- 20100 010 657

## Description

L'invention concerne un système de distribution d'un produit fluide conditionné dans un flacon.

Dans une application particulière, le produit est de type gel ou crème, par exemple pour une utilisation en cosmétique ou pour des traitements pharmaceutiques. Plus particulièrement, l'invention peut permettre l'application d'un produit tel qu'un rouge à lèvres liquide (lip gloss en anglais) ou un produit de soin pour les lèvres.

On connaît des systèmes de distribution comprenant un organe de prélèvement d'un produit conditionné dans un flacon, par exemple formé d'une pompe, qui présente un corps solidaire dudit flacon pour être alimenté en produit et un gicleur surmontant ledit corps. En particulier, l'organe de prélèvement est actionnable par déplacement réversible du gicleur sur une course axiale respectivement descendante de distribution et ascendante d'aspiration du produit.

Classiquement, le déplacement du gicleur est actionné par un bouton poussoir qui est monté sur l'extrémité supérieure du gicleur, ledit bouton poussoir présentant un orifice de distribution en communication avec ledit gicleur et une zone supérieure d'appui axial.

Le document KR-2010/0010657 prévoit un bouton poussoir monté latéralement par rapport au gicleur d'une pompe, ledit bouton poussoir interagissant avec deux nervures formées sur ledit gicleur pour qu'un déplacement radial dudit bouton poussoir induise un enfoncement dudit gicleur sur sa course de distribution.

Toutefois, cette réalisation ne donne pas satisfaction notamment en ce que l'actionnement de la pompe nécessite une course et un effort de translation du bouton poussoir qui sont trop importants. En outre, le système utilise une pompe spécifique pour permettre un actionnement latéral.

L'invention vise à perfectionner l'art antérieur en proposant un système de distribution à actionnement latéral d'un organe de prélèvement au moyen d'un bouton poussoir, dans lequel la course et l'effort d'actionnement peuvent être réduits, ledit système pouvant utiliser un organe de prélèvement standard, c'est-à-dire du type utilisable pour un actionnement axial.

A cet effet, l'invention propose un système de distribution d'un produit fluide conditionné dans un flacon, ledit système comprenant un organe de prélèvement du produit conditionné qui présente un corps solidaire du flacon pour être alimenté en produit et un gicleur surmontant ledit corps, ledit gicleur étant déplaçable réversiblement sur une course axiale respectivement descendante de distribution et ascendante d'aspiration du produit, ledit système comprenant :
- une bague solidaire du flacon et dans laquelle le corps de l'organe est fixé de façon étanche, ladite bague présentant deux bras supérieurs disposés de part et d'autre du gicleur qui est équipé de deux ergots extérieurs, lesdits bras présentant chacun un ergot intérieur disposé dans le prolongement axial d'un ergot extérieur pour former entre eux un logement ;
- un support présentant un orifice de distribution du produit, les bras étant montés en translation dans ledit support en mettant le gicleur en communication avec l'orifice de distribution ;
- un bouton poussoir d'actionnement de l'organe de prélèvement qui est monté en translation radiale par rapport au support, ledit bouton poussoir présentant deux pattes disposées respectivement dans un logement formé entre les ergots, lesdites pattes présentant chacune une portée supérieure en appui sur un ergot intérieur et une portée inférieure en appui sur un ergot extérieur, lesdites portées étant divergentes radialement pour qu'un enfoncement du bouton poussoir induise un écartement des ergots pour actionner l'organe de prélèvement par enfoncement du gicleur et soulèvement du flacon.

D'autres objets et avantages de l'invention apparaîtront dans la description qui suit, faite en référence aux figures annexées, dans lesquelles :
- la figure 1 est une vue en perspective éclatée d'un système de distribution selon un premier mode de réalisation de l'invention, les figures 1a, 1b et 1c étant des vues agrandies respectivement du bouton poussoir, du support et de la bague représentés sur la figure 1 ;
- les figures 2 sont des vues en coupe longitudinale du système de distribution selon la figure 1, avec le bouton poussoir en position respectivement au repos (figure 2a) et enfoncée (figure 2b) ;
- les figures 3 sont des vues partielles en perspective montrant le système de distribution selon la figure 1 sans son étui, avec le bouton poussoir en position respectivement au repos (figure 3a) et enfoncée (figure 3b) ;
- les figures 4 sont des coupes longitudinales des figures 3 ;
- les figures 5 sont des vues en coupe transversale montrant le système de distribution selon la figure 1 avec le bouton poussoir en position respectivement au repos (figure 5a) et enfoncée (figure 5b) ;
- la figure 6 illustre des étapes d'assemblage du système de distribution selon la figure 1 ;
- la figure 7 illustre des étapes de conditionnement du produit et de finition de l'assemblage du système de distribution selon la figure 1 ;
- la figure 8 est une vue en perspective éclatée d'un système de distribution selon un deuxième mode de réalisation de l'invention, les figures 8a, 8b, 8c et 8d étant des vues agrandies respectivement de l'ensemble moyen d'application - support, du bouton poussoir, de la bague et de l'embout représentés sur la figure 8 ;
- les figures 9 représentent le système de distribution selon la figure 8 avec le bouton poussoir en position au repos, respectivement en coupe transversale (figure 9a), partiellement en perspective sans le support (figure 9b) et en coupe longitudinale (figures 9c et 9d) ;
- les figures 10 représentent le système de distribution selon la figure 8 avec le bouton poussoir en position enfoncée, respectivement en coupe transversale (figure 10a), partiellement en perspective sans le support (figure 10b) et en coupe longitudinale (figures 10c et 10d).

En relation avec les figures, on décrit un système de distribution d'un produit fluide conditionné dans un flacon 1, ledit produit pouvant être un gel ou une crème, par exemple pour un usage cosmétique ou pour des traitements pharmaceutiques.

Le système comprend un organe 2 de prélèvement du produit conditionné qui présente un corps solidaire du flacon 1 pour être alimenté en produit et un gicleur 3 surmontant ledit corps. Dans le mode de réalisation représenté, l'organe de prélèvement est une pompe 2 sans que l'invention ne soit limitée à une telle réalisation, ladite pompe pouvant être du type sans reprise d'air en étant alimentée en produit, à titre d'exemple, par l'action d'un piston racleur coulissant dans le flacon 1.

Pour permettre le prélèvement du produit, le gicleur 3 est déplaçable réversiblement sur une course axiale respectivement descendante de distribution et ascendante d'aspiration du produit. En particulier, le gicleur 3 peut comprendre un tube qui est disposé dans le corps de la pompe 2 en formant une chambre de dosage en communication avec le flacon 1 par l'intermédiaire d'un clapet, un ressort 4 étant prévu pour rappeler ledit gicleur sur sa course d'aspiration.

En relation avec les figures 4 sur lesquelles elle est coupée, la pompe 2 est du type de celle décrite dans le document FR-2 908 843, c'est-à-dire comprenant un pointeau 5 disposé dans le gicleur 3 pour ouvrir - respectivement fermer - la communication entre ledit gicleur et la chambre de dosage sur la course de distribution - respectivement d'aspiration. Toutefois, l'invention n'est pas limitée à une structure de pompe 2 particulière, notamment relativement aux moyens nécessaires pour le prélèvement sous pression du produit à distribuer.

Le système comprend une bague 6 solidaire du flacon 1 et dans laquelle le corps de la pompe 2 est fixé de façon étanche. Pour ce faire, la bague 6 présente une partie tubulaire 6a dans laquelle le corps de la pompe 2 est monté par emmanchement étanche.

Dans le mode de réalisation représenté sur la figure 1, le flacon 1 comprend un réservoir 1 a qui est associé sous la bague 6, ladite bague présentant une portée 6b inférieure sur laquelle l'ouverture supérieure du réservoir 1 a est montée de façon étanche pour mettre la pompe 2 en communication avec l'intérieur dudit réservoir. En variante non représentée, la bague 6 peut être formée en une seule pièce sur la partie supérieure du flacon 1 qui comprend alors un fond rapporté pour fermer ledit flacon après son remplissage en produit.

La bague 6 présente deux bras supérieurs 7 qui sont disposés de part et d'autre du gicleur 3. Sur la figure 1, les bras 7 sont formés d'une pièce avec la partie tubulaire 6a en étant associés sur son bord supérieur au moyen d'une charnière 8. Cette réalisation permet la disposition des bras 7 entre une position écartée (figure 1 c) dans laquelle la pompe 2 peut être fixée dans la partie tubulaire 6a et une position entourant le gicleur 3.

Le gicleur 3 est équipé de deux ergots extérieurs 9 et les bras 7 présentent chacun un ergot intérieur 10 qui est disposé au dessus et dans le prolongement axial d'un ergot extérieur 9 pour former entre eux un logement. Dans les modes de réalisation représentés, le gicleur 3 est équipé d'un embout 11 rapporté sur lequel les ergots extérieurs 9 sont formés. En particulier, l'embout 11 présente un alésage de montage sur le gicleur 3, les ergots 9 s'étendant radialement en étant diamétralement répartis autour dudit alésage. En variante non représentée, les ergots 9 peuvent être formés directement sur le gicleur 3.

Par ailleurs, les ergots intérieurs 10 s'étendent radialement en étant formés au voisinage des extrémités supérieures des bras 7, chacun desdits bras présentant une gorge axiale 12 dans laquelle un ergot extérieur 9 est guidé en translation.

Le système comprend un support 13 qui présente un orifice 14 de distribution du produit, les bras 7 étant montés en translation dans ledit support en mettant le gicleur 3 en communication avec l'orifice 14 de distribution. Dans le premier mode de réalisation, les extrémités supérieures des bras 7 présentent chacune un rebord extérieur 15, formé à l'opposé des ergots 10, ledit rebord étant guidé en translation dans un étrier 16 en U du support 13. En particulier, les rebords extérieurs 15 présentent une extrémité biseautée pour permettre leur disposition dans les étriers 16 par coulissement relatif du support 13 par rapport à la bague 6 et un pan inférieur qui est droit pour empêcher leur retrait ultérieur.

Le système comprend un bouton poussoir 17 d'actionnement de l'organe 2 de prélèvement qui est monté en translation radiale par rapport au support 13. Pour ce faire, le support 13 présente une paroi latérale avant 18 qui est pourvue d'un orifice 19 dans lequel le bouton poussoir 17 est monté, les étriers 16 étant formés de part et d'autre de ladite paroi (figure 1).

Le bouton poussoir 17 présente deux pattes 20 disposées respectivement dans un logement formé entre les ergots 9, 10, lesdites pattes s'étendant radialement dans l'orifice 19 pour être disposées respectivement entre un bras 7 et l'embout 11, lesdites pattes entourant le gicleur 3. Les pattes 20 présentent chacune une portée supérieure 20a en appui sur un ergot intérieur 10 et une portée inférieure 20b en appui sur un ergot extérieur 9, lesdites portées étant divergentes radialement pour qu'un enfoncement du bouton poussoir 17 induise un écartement des ergots 9, 10.

Ainsi, l'actionnement de l'organe 2 de prélèvement est réalisé en combinant un enfoncement du gicleur 3 avec un soulèvement du flacon 1, ce qui permet de limiter la course et l'effort d'actionnement en translation du bouton poussoir 17. En outre, après relâchement du bouton poussoir 17, le rappel du gicleur 3 sur sa course d'aspiration actionne le retour en position de repos du bouton poussoir 17 et du flacon 1. Selon un exemple de réalisation, les portées 20a, 20b présentent une pente de 35° pour, sur une course inférieure à 3,5 mm, distribuer une dose de l'ordre de 120 µl.

Dans les modes de réalisation représentés, les pattes 20 présentent une face supérieure et une face inférieure, chacune desdites faces comprenant une empreinte 21 qui est bordée à l'avant par un rebord extérieur 22 et à l'arrière par une portée 20a, 20b. Ainsi, la position au repos du bouton poussoir 17 est définie en disposant un ergot 9, 10 dans respectivement une empreinte 21 qui présente une dimension sensiblement égale à celle dudit ergot.

Les rebords extérieurs 22 présentent une extrémité biseautée pour permettre la disposition des pattes 20 dans les logements formés entre les ergots 9, 10. En particulier, lors de cette disposition, les ergots 9, 10 sont écartés par mise en appui sur les rebords 22, ce qui induit un actionnement de la pompe 2 pouvant par exemple être utilisé pour la pré-amorcer.

Par ailleurs, les ergots 9, 10 interagissent avec un rebord extérieur 22 pour empêcher le retrait du bouton poussoir 17. Pour ce faire, les rebords extérieurs 22 présentent un pan arrière qui est droit pour empêcher le retrait des ergots 9, 10 après leur disposition dans les empreintes 21.

Pour guider en translation le bouton poussoir 17, chaque patte 20 présente un évidement central 23 dans lequel est disposée une glissière radiale 24 formée dans le support 13. En outre, cette réalisation permet de fiabiliser la transmission des efforts entre les portées 20a, 20b et les ergots 9, 10 lors de la translation du bouton poussoir 17.

En relation avec les figures 5, le support 13 présente une paroi 25 formée à l'opposé du bouton poussoir 17, ladite paroi présentant une géométrie complémentaire à celle d'une partie arrière du gicleur 3 qui est disposée en regard. Ainsi, lors de l'actionnement, la paroi 25 permet de limiter un éventuel désalignement du gicleur 3 par mise en appui dudit gicleur sur ladite paroi.

En outre, le support 13 présente au moins une butée 26 définissant la fin de course de translation du bouton poussoir 17, cette butée 26 pouvant notamment être facilement agencée pour déterminer la dose distribuée. En particulier, la paroi 25 est bordée par deux flancs radiaux 27 contre lesquels respectivement une patte 20 coulisse, lesdits flancs présentant un pied formant la butée 26.

En relation avec le premier mode de réalisation, le système comprend un étui 28 qui est associé au support 13, notamment autour de la paroi 18 et des étriers 16, pour entourer le flacon 1, ledit étui présentant un orifice latéral 29 disposé en regard de l'orifice 19 du support 13 et par lequel le bouton poussoir 17 est accessible. En particulier, l'étui 28 peut être agencé pour parfaire l'esthétique du système, un bouchon inférieur 30 pouvant être prévu sous ledit étui pour masquer complètement le flacon 1. En outre, le bouton poussoir 17 peut être entouré d'un enjoliveur de masquage du bord de l'orifice 29.

Le système peut comprendre un moyen d'application du produit, ledit moyen étant monté sur l'orifice de distribution 14. Dans le premier mode de réalisation, le moyen est formé d'un manchon déformable 31 présentant une fente supérieure 32 qui est susceptible de s'ouvrir sous la pression du produit distribué.

Cette réalisation permet notamment l'application d'un produit tel qu'un rouge à lèvres liquide ou un produit de soin pour les lèvres. De façon avantageuse, au moins la fente 32 du manchon 31 peut être chargée d'un agent antibactérien, par exemple à base d'argent, tel que l'Alphasan ou le Bactiglas afin d'interdire la pénétration de micro-organismes à travers le film de produit pincé au niveau de ladite fente. En variante, une brosse ou un autre moyen d'application d'un produit peut être prévu.

Le support 13 peut comprendre des moyens d'indexation de la position angulaire du moyen d'application par rapport au bouton poussoir 17. Dans le premier mode de réalisation, le manchon 31 comprend une collerette inférieure 31 a qui est retenue autour de l'orifice de distribution 14 par une portée intérieure 28a de l'étui 28, la fente 32 étant saillante dudit étui. La collerette 31 a présente deux fentes axiales 31 b dans lesquelles respectivement un godron 13a du support 13 est engagé pour assurer l'indexation.

De façon avantageuse, le support 13 présente un conduit interne 33 qui est surmonté par l'orifice de distribution 14 et le gicleur 3 présente une cheminée supérieure 34 qui est montée en coulissement étanche dans ledit conduit. En particulier, l'embout 11 comprend une partie supérieure dans laquelle la cheminée 34 est formée en étant en communication avec le gicleur 3.

Cette réalisation permet de définir dans le conduit 33 une chambre tampon 35 pour le produit prélevé dont le volume est croissant - respectivement décroissant - sur la course de distribution - respectivement d'aspiration - du gicleur 3. En particulier, la chambre tampon 35 comprend une partie inférieure cylindrique dans laquelle la cheminée 34 est montée coulissante et une partie supérieure conique qui converge vers l'orifice 14 de distribution. La chambre tampon 35 peut présenter une variation de volume qui est comprise entre 30% et 100% de la dose de produit prélevé par la pompe 2.

Ainsi, il est possible d'obtenir une gestuelle dans laquelle la distribution est au moins en partie dissociée de l'application du produit. En effet, l'appui sur le bouton poussoir 17 induit le remplissage de la chambre tampon 35 avec au moins une partie de la dose prélevée et, après relâchement dudit bouton poussoir, la dose est distribuée au travers de la fente 32 par diminution du volume de ladite chambre tampon.

En relation avec la figure 6, on décrit ci-dessous différentes étapes d'assemblage du système de distribution dans lesquelles les bras 7 sont disposés en position écartée (figure 6.1) pour permettre la fixation de la pompe 2 dans la bague 6 (figure 6.2). Ensuite, l'embout 11 est monté sur le gicleur 3 (figure 6.3) et les bras 7 sont rabattus (figure 6.4) en position entourant le gicleur 3 avec les ergots extérieurs 9 disposés dans les lumières 12 (figure 6.5).

Le support 13 est ensuite disposé autour des bras 7 en disposant les rebords extérieurs 15 dans les étriers 16 (figure 6.6) puis le manchon 31 est monté sur ledit support (figure 6.7). L'étui 28 peut alors est monté autour du support 13 et du flacon 1 (figure 6.8) puis le bouton poussoir 17 dans les orifices 19, 29 avec les pattes 20 dans les logements formés entre les ergots 9, 10 (figure 6.9). Un capuchon 36 est alors monté autour du support 13 pour protéger le manchon 31 entre deux applications (figure 6.10).

A l'issue de ces étapes, le système de distribution est dans un état de livraison et la figure 7 illustre différentes étapes de conditionnement du produit et de finition de l'assemblage du système de distribution.

Les figures 7.1 et 7.2 montrent le remplissage du réservoir 1 a en produit au moyen d'une canule 37, ledit réservoir étant ensuite associé sous la bague 6 du système en état de livraison (figures 7.3 et 7.4). Ensuite, le bouchon 30 de l'étui 28 peut être monté pour finaliser le système de distribution (figures 7.5 et 7.6).

En relation avec les figures 8 à 10, on décrit ci-dessous un deuxième mode de réalisation d'un système de distribution dans lequel le support 13 comprend un insert 40 fixé à l'intérieur dudit support, ledit insert présentant le conduit interne 33 qui est surmonté par l'orifice de distribution 14. Comme dans le premier mode de réalisation, la cheminée supérieure 34 de l'embout 11 est montée en coulissement étanche dans le conduit 33 pour définir la chambre tampon 35.

Le système de distribution comprend également un réservoir 1 a qui est associé sous le corps de l'organe 2 de prélèvement, un raccord 41 étant prévu pour assurer l'étanchéité de ce montage. Par ailleurs, un étui 28 est fixé sous le support 13 qui présente une portée inférieure 13b à cet effet.

L'insert 40 présente un plateau supérieur 42 sur lequel s'étend un cône 43 surmonté par l'orifice de distribution 14, ledit plateau présentant quatre encoches 44 réparties par couple de part et d'autre du cône 43, lesdites encoches étant engagées dans respectivement une cannelure axiale 45 formée à l'intérieur du support 13.

Les cannelures 45 permettent le montage droit de l'insert 40 par coulissement à l'intérieur du support 13 jusqu'à fixation du plateau 42 dans ledit support, notamment par encliquetage. En outre, l'insert 40 présente un pont 46 en U formé entre chacun des couples d'encoches 44 pour améliorer le guidage en coulissement de l'insert 40 dans le support 13, notamment en limitant le rotulage dudit insert avant encliquetage.

L'insert 40 présente également deux fentes axiales 47 formées respectivement sous un pont 46 en U, un ergot intérieur 10 étant guidé en translation dans respectivement une fente 47 lors de l'actionnement du système. En particulier, les bras 7 sont formés d'une pièce avec la partie tubulaire 6a en étant associés fixement sur son bord supérieur. Par ailleurs, les bras 7 sont guidés en translation dans le support 13 entre deux cannelures 45.

L'extrémité inférieure de chacun des bords des fentes 47 est équipée d'un ergot 48. En particulier, les deux ergots 48 d'une fente 47 forment la glissière radiale 24 de guidage en translation du bouton poussoir 17 par l'intermédiaire de l'évidement central 23.

Dans le deuxième mode de réalisation, le moyen d'application comprend un élément 49 dans lequel est formé un conduit 50 qui s'étend depuis une base 51 jusqu'à une pointe dans lequel il débouche sur une surface latérale d'application 52. La base 51 est équipée de moyens d'association réversible sur le support 13 en mettant l'orifice de distribution 14 dans le conduit 50. Sur les figures 8 à 10, les moyens d'association comprennent deux plots 53 pour un montage de type à baïonnette dans des empreintes 54 formées dans le support 13.

## Revendications

1. Système de distribution d'un produit fluide conditionné dans un flacon (1), ledit système comprenant un organe (2) de prélèvement du produit conditionné qui présente un corps solidaire du flacon (1) pour être alimenté en produit et un gicleur (3) surmontant ledit corps, ledit gicleur étant déplaçable réversiblement sur une course axiale respectivement descendante de distribution et ascendante d'aspiration du produit, ledit système étant **caractérisé en ce qu'**il comprend :
- une bague (6) solidaire du flacon (1) et dans laquelle le corps de l'organe (2) est fixé de façon étanche, ladite bague présentant deux bras supérieurs (7) disposés de part et d'autre du gicleur (3) qui est équipé de deux ergots extérieurs (9), lesdits bras présentant chacun un ergot intérieur (10) disposé dans le prolongement axial d'un ergot extérieur (9) pour former entre eux un logement ;
- un support (13) présentant un orifice (14) de distribution du produit, les bras (7) étant montés en translation dans ledit support en mettant le gicleur (3) en communication avec l'orifice (14) de distribution ;
- un bouton poussoir (17) d'actionnement de l'organe (2) de prélèvement qui est monté en translation radiale par rapport au support (13), ledit bouton poussoir présentant deux pattes (20) disposées respectivement dans un logement formé entre les ergots (9, 10), lesdites pattes présentant chacune une portée supérieure (20a) en appui sur un ergot intérieur (10) et une portée inférieure (20b) en appui sur un ergot extérieur (9), lesdites portées étant divergentes radialement pour qu'un enfoncement du bouton poussoir (17) induise un écartement des ergots (9, 10) pour actionner l'organe (2) de prélèvement par enfoncement du gicleur (3) et soulèvement du flacon (1).

2. Système de distribution selon la revendication 1, **caractérisé en ce que** les ergots intérieurs (10) sont formés au voisinage des extrémités supérieures des bras (7), chacun desdits bras présentant une gorge axiale (12) dans laquelle un ergot extérieur (9) est guidé en translation.

3. Système de distribution selon la revendication 1 ou 2, **caractérisé en ce que** les bras (7) sont associés à une partie tubulaire (6a) de la bague (6) au moyen d'une charnière (8) permettant la disposition desdits bras entre une position écartée et une position entourant le gicleur (3).

4. Système de distribution selon l'une quelconque des revendications 1 à 3, **caractérisé en ce que** la bague (6) est formée sur la partie supérieure du flacon (1) qui comprend un fond rapporté.

5. Système de distribution selon l'une quelconque des revendications 1 à 3, **caractérisé en ce que** le flacon (1) comprend un réservoir (1a) qui est associé sous la bague (6) ou sous l'organe (2) de prélèvement.

6. Système de distribution selon l'une quelconque des revendications 1 à 5, **caractérisé en ce que** le gicleur (3) est équipé d'un embout (11) rapporté sur lequel les ergots extérieurs (9) sont formés.

7. Système de distribution selon l'une quelconque des revendications 1 à 6, **caractérisé en ce que** le support (13) présente un conduit interne (33) qui est surmonté par l'orifice (14) de distribution, le gicleur (3) présentant une cheminée supérieure (34) qui est monté en coulissement étanche dans ledit conduit de manière à définir dans ledit conduit une chambre tampon (35) pour le produit prélevé dont le volume est croissant - respectivement décroissant - sur la course de distribution - respectivement d'aspiration - du gicleur (3).

8. Système de distribution selon la revendication 7, **caractérisé en ce que** la chambre tampon (35) présente une variation de volume qui est comprise entre 30% et 100% de la dose de produit prélevé par l'organe (2).

9. Système de distribution selon l'une quelconque des revendications 1 à 8, **caractérisé en ce qu'**il comprend un étui (28) qui est associé au support (13) pour entourer le flacon (1).

10. Système de distribution selon l'une quelconque des revendications 1 à 9, **caractérisé en ce qu'**il comprend un moyen (31, 49) d'application du produit, ledit moyen étant monté sur l'orifice (14) de distribution.

11. Système de distribution selon l'une quelconque des revendications 1 à 10, **caractérisé en ce que** les extrémités supérieures des bras (7) présentent chacune un rebord extérieur (15) qui est guidé en translation dans un étrier (16) en U du support (13).

12. Système de distribution selon l'une quelconque des revendications 1 à 11, **caractérisé en ce que** les pattes (20) présentent une face supérieure et une face inférieure, chacune desdites faces comprenant une empreinte (21) qui est bordée à l'avant par un rebord extérieur (22) et à l'arrière par une portée (20a, 20b), un ergot (9, 10) étant disposé dans respectivement une empreinte (21) pour définir la position au repos du bouton poussoir (17), ledit ergot interagissant avec un rebord (22) pour empêcher le retrait du bouton poussoir (17).

13. Système de distribution selon l'une quelconque des revendications 1 à 12, **caractérisé en ce que** chaque patte (20) présente un évidement central (23) dans lequel est disposée une glissière radiale (24) formée dans le support (13) pour guider la translation du bouton poussoir (17).

14. Système de distribution selon l'une quelconque des revendications 1 à 13, **caractérisé en ce que** le support (13) présente au moins une butée (26) définissant la fin de course de translation du bouton poussoir (17).

15. Système de distribution selon l'une quelconque des revendications 1 à 14, **caractérisé en ce que** le support (13) présente une paroi (25) formée à l'opposé du bouton poussoir (17), ladite paroi présentant une géométrie complémentaire à celle d'une partie arrière du gicleur (3) qui est disposée en regard.

16. Système de distribution selon l'une quelconque des revendications 1 à 15, **caractérisé en ce que** le support (13) comprend un insert (40) fixé à l'intérieur dudit support, ledit insert présentant l'orifice de distribution (14).

## Patentansprüche

1. Spendersystem für ein flüssiges Produkt, das in einer Flasche (1) aufbewahrt ist, wobei das System ein Organ (2) zur Entnahme des aufbewahrten Produkts umfasst, das einen Körper aufweist, der mit der Flasche (1) fest verbunden ist, um mit dem Produkt gespeist zu werden, und eine Düse (3), die den Körper überragt, wobei die Düse reversibel bewegbar ist auf einer axialen Strecke, die abfallend ist zum Spenden des Produkts und ansteigend ist zum Ansaugen des Produkts, wobei das System **dadurch gekennzeichnet ist, dass** es Folgendes umfasst:
- einen Ring (6), der mit der Flasche (1) fest verbunden ist und in dem der Körper des Organs (2) auf abdichtende Weise befestigt ist, wobei der Ring zwei obere Arme (7) aufweist, die beiderseits der Düse (3) angeordnet sind, die mit zwei äußeren Zapfen (9) versehen ist, wobei die Arme jeder einen inneren Zapfen (10) aufweisen, der in der axialen Verlängerung eines äußeren Zapfens (9) angeordnet ist, um zwischen einander eine Aufnahme zu bilden;
einen Träger (13), der eine Spenderöffnung (14) für das Produkt aufweist, wobei die Arme (7) in dem Träger in Translation montiert sind, indem sie eine Verbindung der Düse (3) mit der Spenderöffnung (14) herstellen;
- einen Drucktaster (17) zur Betätigung des Entnahmeorgans (2), der relativ zu dem Träger (13) in radialer Translation montiert ist, wobei der Drucktaster zwei Klauen (20) aufweist, die jeweils in einer Aufnahme angeordnet sind, die zwischen den Zapfen (9, 10) gebildet ist, wobei die Klauen jede eine obere Auflagefläche (20a) in Abstützung auf einem inneren Zapfen (10) und eine untere Auflagefläche (20b) in Abstützung auf einem äußeren Zapfen (9) aufweisen, wobei die Auflageflächen radial divergierend sind, so dass ein Drücken des Drucktasters (17) ein Beabstanden der Klauen (9, 10) bewirkt, um das Entnahmeorgan (2) durch Drücken der Düse (3) und Anheben der Flasche (1) zu betätigen.

2. Spendersystem nach Anspruch 1, **dadurch gekennzeichnet, dass** die inneren Zapfen (10) in der Nähe der oberen Enden der Arme (7) gebildet sind, wobei jeder der Arme eine axiale Rille (12) aufweist, in der ein äußerer Zapfen (9) in Translation geführt ist.

3. Spendersystem nach Anspruch 1 oder 2, **dadurch gekennzeichnet, dass** die Arme (7) an einem rohrförmigen Teil (6a) des Rings (6) mit Hilfe eines Scharniers (8) angeordnet sind, das die Anordnung der Arme zwischen einer beabstandeten Position und einer die Düse umgebenden Position (3) ermöglicht.

4. Spendersystem nach einem der Ansprüche 1 bis 3, **dadurch gekennzeichnet, dass** der Ring (6) auf dem oberen Teil der Flasche (1) gebildet ist, die einen angesetzten Boden umfasst.

5. Spendersystem nach einem der Ansprüche 1 bis 3, **dadurch gekennzeichnet, dass** die Flasche (1) einen Behälter (1 a) umfasst, der unter dem Ring (6) oder unter dem Entnahmeorgan (2) angeordnet ist.

6. Spendersystem nach einem der Ansprüche 1 bis 5, **dadurch gekennzeichnet, dass** die Düse (3) mit einem angesetzten Stutzen (11) versehen ist, auf dem die äußeren Zapfen (9) gebildet sind.

7. Spendersystem nach einem der Ansprüche 1 bis 6, **dadurch gekennzeichnet, dass** der Träger (13) eine innere Leitung (33) aufweist, die durch die Spenderöffnung (14) überragt wird, wobei die Düse (3) einen oberen Schacht (34) aufweist, der in der Leitung abdichtend verschiebbar montiert ist, so dass er in der Leitung eine Pufferkammer (35) für das entnommene Produkt definiert, deren Volumen auf der Spenderstrecke - bzw. Ansaugstrecke - der Düse (3) ansteigend - bzw. absteigend - ist.

8. Spendersystem nach Anspruch 7, **dadurch gekennzeichnet, dass** die Pufferkammer (35) eine Volumenänderung aufweist, die zwischen 30 % und 100 % der durch das Organ (2) entnommenen Produktdosis beträgt.

9. Spendersystem nach einem der Ansprüche 1 bis 8, **dadurch gekennzeichnet, dass** es eine Hülse (28) umfasst, die am Träger (13) angebracht ist, um die Flasche (1) zu umgeben.

10. Spendersystem nach einem der Ansprüche 1 bis 9, **dadurch gekennzeichnet, dass** es ein Mittel (31, 49) zum Auftragen des Produkts umfasst, wobei das Mittel auf der Spenderöffnung (14) montiert ist.

11. Spendersystem nach einem der Ansprüche 1 bis 10, **dadurch gekennzeichnet, dass** die oberen Enden der Arme (7) jeweils einen äußeren Bund (15) aufweisen, der in einem U-förmigen Bügel (16) des Trägers (13) in Translation geführt ist.

12. Spendersystem nach einem der Ansprüche 1 bis 11, **dadurch gekennzeichnet, dass** die Klauen (20) eine obere Fläche und eine untere Fläche aufweisen, wobei jede der Flächen eine Prägung (21) umfasst, die vorne durch einen äußeren Bund (22) und hinten durch eine Auflagefläche (20a, 20b) gesäumt ist, wobei ein Zapfen (9, 10) in jeweils einer Prägung (21) angeordnet ist, um die Ruhestellung des Drucktasters (17) zu definieren, wobei der Zapfen mit einem Bund (22) interagiert, um den Rückzug des Drucktasters (17) zu verhindern.

13. Spendersystem nach einem der Ansprüche 1 bis 12, **dadurch gekennzeichnet, dass** jede Klaue (20) eine mittige Aussparung (23) aufweist, in der eine radiale Gleitschiene (24) angeordnet ist, die in dem Träger (13) gebildet ist, um die Translation des Drucktasters (17) zu führen.

14. Spendersystem nach einem der Ansprüche 1 bis 13, **dadurch gekennzeichnet, dass** der Träger (13) wenigstens einen Anschlag (26) aufweist, der den Translationsendanschlag des Drucktasters (17) bildet.

15. Spendersystem nach einem der Ansprüche 1 bis 14, **dadurch gekennzeichnet, dass** der Träger (13) eine Wand (25) aufweist, die dem Drucktaster (17) gegenüber gebildet ist, wobei die Wand eine Geometrie aufweist, die den rückseitigen Teil der Düse (3), der gegenüber angeordnet ist, ergänzt.

16. Spendersystem nach einem der Ansprüche 1 bis 15, **dadurch gekennzeichnet, dass** der Träger (13) einen Einsatz (40) umfasst, der im Inneren des Trägers befestigt ist, wobei der Einsatz die Spenderöffnung (14) aufweist.

## Claims

1. System for dispensing a fluid product packaged in a bottle (1), said system comprising a member (2) for taking off the packaged product that has a body secured to the bottle (1) so as to be supplied with product and a nozzle (3) fitting on top of said body, said nozzle being movable reversibly over an axial travel respectively down for dispensing and up for suction of the product, said system being **characterised in that** it comprises:
- a ring (6) secured to the bottle (1) and in which the body of the member (2) is fixed sealingly, said ring having two upper arms (7) disposed on either side of the nozzle (3), which is equipped with two external lugs (9), said arms each having an inner lug (10) disposed axially in line with an outer lug (9) in order to form a housing between them;
- a support (13) having an orifice (14) for dispensing the product, the arms (7) being mounted for translation in said support while putting the nozzle (3) in communication with the dispensing orifice (14);
- a push button (17) for actuating the taking-off member (2) that is mounted for radial translation with respect to the support (13), said push button having two tabs (20) disposed respectively in a housing formed between the lugs (9, 10), said tabs each having a top surface (20a) in abutment on an inner lug (10) and a bottom surface (20b) in abutment on an outer lug (9), said surfaces being radially divergent so that pressing in the push button (17) causes a separation of the lugs (9, 10) in order to actuate the taking-off member (2) by pressing in the nozzle (3) and lifting the bottle (1).

2. Dispensing system according to claim 1, **characterised in that** the inner lugs (10) are formed close to the top ends of the arms (7), each of said arms having an axial groove (12) in which an outer lug (9) is guided in translation.

3. Dispensing system according to either claim 1 or claim 2, **characterised in that** the arms (7) are associated with a tubular part (6a) of the ring (6) by means of a hinge (8) allowing the arrangement of said arms between a separated position and a position surrounding the nozzle (3).

4. Dispensing system according to any of claims 1 to 3, **characterised in that** the ring (6) is formed on the top part of the bottle (1) that comprises an attached base.

5. Dispensing system according to any of claims 1 to 3, **characterised in that** the bottle (1) comprises a container (1 a) that is associated under the ring (6) or under the taking-off member (2).

6. Dispensing system according to any of claims 1 to 5, **characterised in that** the nozzle (3) is equipped with an attached connecting piece (11) on which the outer lugs (9) are formed.

7. Dispensing system according to any of claims 1 to 6, **characterised in that** the support (13) has an internal conduit (33) that is surmounted by the dispensing orifice (14), the nozzle (3) having an upper shaft (34) that is mounted for sealed sliding in said conduit so as to define in said conduit a buffer chamber (35) for the product taken off, the volume of which increases - or respectively decreases - over the dispensing travel - or respectively the suction travel - of the nozzle (3).

8. Dispensing system according to claim 7, **characterised in that** the buffer chamber (35) has a variation in volume that is between 30% and 100% of the dose of product taken off by the member (2).

9. Dispensing system according to any of claims 1 to 8, **characterised in that** it comprises a case (28) that is associated with the support (13) in order to surround the bottle (1).

10. Dispensing system according to any of claims 1 to 9, **characterised in that** it comprises a means (31, 49) for applying the product, said means being mounted on the dispensing orifice (14).

11. Dispensing system according to any of claims 1 to 10, **characterised in that** the top ends of the arms (7) each have an external rim (15) that is guided in translation in a U-shaped stirrup (16) on the support (13).

12. Dispensing system according to any of claims 1 to 11, **characterised in that** the tabs (20) have a top face and a bottom face, each of said faces comprising a recess (21) that is bordered at the front by an external rim (22) and at the rear by a surface (20a, 20b), a lug (9, 10) being disposed in respectively a recess (21) in order to define the idle position of the push button (17), said lug interacting with a rim (22) in order prevent the withdrawal of the push button (17).

13. Dispensing system according to any of claims 1 to 12, **characterised in that** each tab (20) has a central hollow (23) in which a radial slider (24) formed in the support (13) is disposed so as to guide the translation of the push button (17).

14. Dispensing system according to any of claims 1 to 13, **characterised in that** the support (13) has at least one stop (26) defining the end of translation travel of the push button (17).

15. Dispensing system according to any of claims 1 to 14, **characterised in that** the support (13) has a wall (25) formed opposite the push button (17), said wall having a form complementary to that of a rear part of the nozzle (3) that is disposed opposite.

16. Dispensing system according to any of claims 1 to 15, **characterised in that** the support (13) comprises an insert (40) fixed inside said support, said insert having the dispensing orifice (14).
